# DEMANDE DE BREVET EUROPEEN

(11) **EP 1 449 974 A1**
(43) Date de publication de la demande: **25.08.2004**
(21) Numéro de dépôt: 03405095.5
(22) Date de dépôt: 18.02.2003
(51) Int. Cl.: E04B 2/08, E04B 2/18

(54) **Ensemble de briques de sécurité**

(71) Demandeur: Arolas, Santiago, 1964 Conthey (CH)
(72) Inventeur: Arolas, Santiago, 1964 Conthey (CH)
(74) Mandataire: Grosfillier, Philippe

(57) **Abrégé**

Les briques représentées dans la fig. 5 montrent le principe qui caractérise la présente invention. Il consiste en une série de briques, qui, par le fait de leurs formes, permettent un emboîtement parfait, la partie 2 entrant dans l'espace 6. Elles forment ainsi des murs et parois extrêmement solides avec une isolation supérieure à la normale tant du point de vue phonique que thermique.

Ces briques ont l'avantage de résister plus fortement aux séismes ou pressions extérieures lors de sinistres naturels étant donné qu'elles n'ont pas de points faibles.

La fig. 5 montre le principe de base et doit être considérée comme la figure de l'abrégé.

## Description

La présente invention a pour objet un ensemble de briques pour la construction comportant des avantages importants concernant la sécurité et l'isolation. Ces briques s'emboîtent de telle façon qu'il n'y a pas des vides entre les différentes briques. Elles peuvent même s'emboîter les unes dans les autres sans mortier.

L'ensemble forme un bloc compact qui donne une grande solidité aux murs et aux parois ainsi construits, étant donné qu'une fois ces briques emboîtées, il n'y a pas de points faibles. Ces murs et parois formés avec ces briques pourront résister aux séismes d'une certaine importance, ainsi qu'à d'autres dangers naturels. Cela leur donne une supériorité sur les briques traditionnelles.

L'ensemble se compose de 6 briques principales, nommées ci-après, A, B, C, D, E, F, qui permettent toutes sortes de montages. Le fait de s'emboîter les unes dans les autres élimine les zones faibles des murs et parois, tout en empêchant l'infiltration de l'humidité et le passage de l'air, donc, une économie d'énergie. Cela est bien montré dans la Fig. 3. La partie 2 s'emboîtant entre la partie 1' et 3 de la brique « B ».

Il faut signaler, que même sans mortier, il n'y a pas de zones vides entre les briques emboîtées, zone 2 dans l'espace 6, cela garantit aussi bien l'isolation thermique que phonique. Cela est démontré dans les figures 11 et 13. Toujours les parties 2 s'emboîtent parfaitement entre les parties 1 de chaque brique.

Les dessins annexés illustrent divers exemples d'assemblages.

La fig. 2 est une perspective de la brique standard « A » avec laquelle on construira la plus grande partie des murs et des parois.

La fig. 1 est une vue en perspective de la brique « B » avec laquelle on ferme les angles.

La fig. 3 représente, en plan horizontal, l'assemblage des briques « A » et « B ».

La fig. 4, brique « C », constitue la fermeture du côté opposé à la brique « B » de d'angle de départ selon fig. 1 et 3.

La fig. 5 décrit comment se présentent deux briques standards.

La fig. 6 est la section verticale d'une brique standard.

La fig. 7 montre cette même brique dans sa face frontale.

La fig. 8 est la projection horizontale de la brique standard « A ».

La fig. 9 est une brique de finition supérieure « D » comme montré en fig. 11.

La fig. 10, brique « E », est la pièce de départ, soit la brique de la base du mur. Voir aussi la fig. 11.

La fig. 12 est une brique de jonction d'un mur intérieur, brique « F ».

La fig. 13 montre la superposition des briques standard nommées « A ».

## Revendications

1. Ensemble de 6 briques (A, B, C, D, E, F) avec un système d'emboîtement qui leur donne une plus grande sécurité face aux contraintes dues aux séismes ou pressions extérieures, tout en apportant une l'isolation thermique et phonique supérieure à la normale. La fabrication de ces briques est faite d'une seule pièce comme il est démontré dans la section transversale, Fig 6.

2. Briques conformément à la revendication 1, pouvant être fabriquées en terre cuite, adobe, béton cellulaire, plâtre, ciment, bois, ou toute autre matière pouvant être employée dans la construction.

3. Les parties creuses 6, dans lesquelles s'emboîtent les autres briques peuvent être placées droite ou gauche, avant ou arrière. Les parties creuses peuvent être légèrement plus larges pour faciliter l'emboîtement.

4. Brique selon la revendication 1, **caractérisée par** des dimensions non standard gardant les mêmes principes mais adaptés à des exigences particulières, par exemple, des briques d'une longueur égale à la moitié des briques de dimensions normales.

5. Toute brique type « F » mais comportant deux parties creuses pour l'emboîtement de deux parois ou murs intérieurs, droite et gauche.

6. Les briques selon revendication 1, **caractérisées par le fait qu'**elles peuvent comporter une petite différence de dimensions entre leur partie supérieure 2, et celle de leur emboîtement 6, permettant ainsi d'y insérer une barre de fer qui renforcerait d'avantage leur solidité.

7. Toutes les briques selon revendication 1, **caractérisées par le fait qu'**elles peuvent être striées sur les surfaces supérieures et inférieures.

8. Toutes les briques selon revendication 1, **caractérisées par le fait qu'**elles peuvent comporter des orifices verticaux pour alléger le poids. Cela concerne surtout les briques pour des cloisons intérieures.

9. Toutes les briques selon revendication 1, **caractérisées par le fait qu'**elles ont une surface frontale lise pour construire des murs à parement.
